# EUROPÄISCHE PATENTSCHRIFT

(11) **EP 3 445 976 B1**
(45) Veröffentlichungstag und Bekanntmachung des Hinweises auf die Patenterteilung: **23.09.2020**
(21) Anmeldenummer: 17715710.4
(22) Anmeldetag: 04.04.2017
(51) Int. Cl.: F15B 15/28

(54) **VERFAHREN ZUM BETREIBEN EINER VENTILEINRICHTUNG, VENTILEINRICHTUNG UND DATENTRÄGER MIT EINEM COMPUTERPROGRAMM**
METHOD FOR OPERATING A VALVE DEVICE, VALVE DEVICE AND DATA CARRIER WITH A COMPUTER PROGRAM
PROCÉDÉ PERMETTANT DE FAIRE FONCTIONNER UN DISPOSITIF À SOUPAPES, DISPOSITIF À SOUPAPES ET SUPPORT DE DONNÉES COMPORTANT UN PROGRAMME INFORMATIQUE

(30) Priorität: 21.04.2016 DE 102016206821
(43) Veröffentlichungstag der Anmeldung: 27.02.2019
(73) Patentinhaber: Festo SE & Co. KG, 73734 Esslingen (DE)
(72) Erfinder: NEUMANN, Rüdiger, 73760 Ostfildern (DE); DOLL, Matthias, 73249 Wernau (DE); RAGER, David, 73734 Esslingen (DE)
(74) Vertreter: Patentanwälte Magenbauer & Kollegen Partnerschaft mbB
(86) Internationale Anmeldenummer: PCT/EP2017/058012
(87) Internationale Veröffentlichungsnummer: WO 2017/182268

(56) Entgegenhaltungen:
- WO-A1-2016/023569
- DE-A1-102005 013 823
- DE-B3-102014 004 877

## Beschreibung

Die Erfindung betrifft ein Verfahren zum Betreiben einer Ventileinrichtung zur Druckluftversorgung eines Druckluftverbrauchers. Ferner betrifft die Erfindung eine Ventileinrichtung zum Betreiben eines Druckluftverbrauchers und einen Datenträger mit einem Computerprogramm zur Speicherung in einer Verarbeitungseinrichtung einer Ventileinrichtung.

Gemäß einem der Anmelderin bekannten, druckschriftlich nicht niedergelegten Stand der Technik ist bei einem Verfahren zur Druckluftversorgung eines Druckluftverbrauchers vorgesehen, eine Position einer beweglichen Komponente des Druckluftverbrauchers, beispielsweise eines Arbeitskolbens eines Pneumatikzylinders, längs eines Bewegungswegs mit Hilfe eines Wegmesssystems zu ermitteln und ein vom Wegmesssystem bereitgestelltes Positionssignal an eine Verarbeitungseinrichtung bereitzustellen, in der eine Verarbeitung des Positionssignals erfolgt, um beispielsweise aus einem absoluten Betrag des Positionssignals und/oder einer zeitlichen Veränderung des Positionssignals wenigstens eine Information über eine Bewegung der beweglichen Komponente des Druckluftverbrauchers zu erhalten. Mit dieser Information wird anschließend eine der Verarbeitungseinrichtung zugeordnete Ventilanordnung angesteuert, um einen Fluidstrom in einen Arbeitsraum oder aus einem Arbeitsraum des Druckluftverbrauchers derart zu beeinflussen, dass die bewegliche Komponente des Druckluftverbrauchers an eine vorgegebene Position längs des Bewegungswegs und/oder mit einer vorgegebenen Geschwindigkeiten längs des Bewegungswegs bewegt werden kann. Auf Basis des Positionssignals des Wegmesssystems kann somit eine Steuerung oder Regelung einer Ventilstellung der Ventilanordnung erfolgen. Dabei führt die Veränderung der Ventilstellung in Abhängigkeit von den Druckverhältnissen am Druckluftverbraucher und einer Druckluftquelle zu unterschiedlichen Fluidvolumenströmen zum Druckluftverbraucher, die von der Verarbeitungseinrichtung mittelbar über das Positionssignal des Wegmesssystems erfasst werden und zu einer neuerlichen Anpassung der Ventilstellung führen.

Bekannte Verfahren zum Betreiben einer Ventileinrichtung zur Druckluftversorgung eines Druckluftverbrauchers sind noch aus der DE 10 2005 013823 A1 und DE 10 2014 004877 B3 bekannt.

Die Aufgabe der Erfindung besteht darin, ein Verfahren zum Betreiben einer Ventileinrichtung, eine Ventileinrichtung und einen Datenträger mit einem Computerprogramm zur Speicherung in einer Verarbeitungseinrichtung einer Ventileinrichtung bereitzustellen, mit denen eine verbesserte Bereitstellung von Druckluft für einen Druckluftverbraucher ermöglicht wird. Diese Aufgabe wird für ein Verfahren der eingangs genannten Art mit den nachfolgend angeführten Schritten gelöst: Ermitteln eines ersten Fluiddrucks in einem ersten Abschnitt eines Fluidkanals der Ventilanordnung, der sich zwischen einem Eingangsanschluss für eine fluidisch kommunizierende Verbindung mit einer Fluidquelle oder Fluidsenke und einem Ventilelement erstreckt, Ermitteln eines zweiten Fluiddrucks in einem zweiten Abschnitt des Fluidkanals der Ventilanordnung, der sich zwischen dem Ventilelement und einem Ausgangsanschluss für eine fluidisch kommunizierende Verbindung mit einem Druckluftverbraucher erstreckt, Ermitteln eines Durchflusswerts für das Ventilelement aus den beiden Fluiddrücken und einer Durchflussfunktion, Verknüpfen des Durchflusswerts mit einem vorgebbaren Fluidvolumenstrom oder Fluidmassenstrom für das druckbeaufschlagte Fluid, der zur Durchströmung des Fluidkanals vorgesehen ist, zu einem Leitwert und Ermittlung einer benötigten Betätigungsenergie für eine Betätigungseinrichtung, die für eine Betätigung des Ventilelements ausgebildet ist, und Bereitstellen der Betätigungsenergie an die Betätigungseinrichtung zur Einstellung des vorgebbaren Fluidvolumenstroms oder Fluidmassenstroms.

Die Zielsetzung des Verfahrens besteht darin, anhand der ermittelten Druckwerte und in Kenntnis der fluidtechnischen Eigenschaften des verwendeten Ventilelements einen Fluidvolumenstrom oder Fluidmassenstrom für den Druckluftverbraucher auf einen vorgebbaren Fluidvolumenstrom einstellen zu können und damit unmittelbar Einfluss auf ein Bewegungsverhalten des Druckluftverbrauchers, bei dem es sich beispielsweise um einen Druckluftantrieb, insbesondere um einen Pneumatikzylinder oder pneumatischen Schwenkantrieb handelt, nehmen zu können. Der Fluidvolumenstrom beschreibt das strömende Fluidvolumen pro Zeiteinheit. Beim Fluidmassenstrom wird zusätzlich die Dichte des Fluids mit berücksichtigt, wodurch der Berechnungsaufwand reduziert werden kann. Zudem kann auch der messtechnische Aufwand für die Steuerung oder Regelung der Druckluftversorgung für den Druckluftverbraucher gering gehalten werden. Dies wird insbesondere dadurch erreicht, dass für die Durchführung des Verfahrens lediglich Drucksensoren erforderlich sind, die zur Ermittlung von Fluiddrücken in den jeweiligen Abschnitten des Fluidkanals der Ventilanordnung ausgebildet sind. Abgesehen davon, dass hierdurch auf ein typischerweise recht kostenintensives Wegmesssystem verzichtet werden kann, ergeben sich weitere Vorteile dadurch, dass die Drucksensoren in unmittelbarer Nähe des Ventilelements sowie einer Verarbeitungseinrichtung angeordnet werden können, die für eine Auswertung der Drucksignale der Drucksensoren sowie für eine Ansteuerung der Betätigungseinrichtung ausgebildet ist. Somit kann eine elektrische Verbindung zwischen den Drucksensoren und der Verarbeitungseinrichtung mit kurzen elektrischen Leitungen verwirklicht werden.

Für die Durchführung des Verfahrens ist vorgesehen, sowohl den Druck in dem ersten Fluidkanalabschnitt als auch in dem zweiten Fluidkanalabschnitt zu ermitteln, wobei die Ventilkanalabschnitte in Abhängigkeit von einer Funktionsstellung des Ventilelements fluidisch getrennt voneinander oder fluidisch kommunizierend miteinander verbunden sind. Vorzugsweise ist vorgesehen, dass das Ventilelement in Abhängigkeit von einer Bereitstellung von Energie, insbesondere elektrischer oder fluidischer Energie, an eine Betätigungseinrichtung frei, insbesondere proportional zur bereitgestellten Energiemenge, zwischen einer Schließstellung mit getrennter Verbindung der beiden Fluidkanalabschnitte und einer Öffnungsstellung mit freier kommunizierender Verbindung der beiden Fluidkanalabschnitte, bewegt werden kann.

Nachdem eine Ermittlung des ersten Fluiddrucks und des zweiten Fluiddrucks erfolgt ist, wird in einem nachfolgenden Schritt anhand der Fluiddrücke und einer Durchflussfunktion ein Durchflusswert ermittelt. Bei der Durchflussfunktion handelt es sich beispielsweise um eine Kurvenschar oder ein Kennfeld, in der/in dem Strömungseigenschaften des Ventilelements für ein Fluid, das das Ventilelement durchströmt, in Abhängigkeit von den Druckbedingungen vor und nach dem Ventilelement und in weiterer Abhängigkeit von einer Ventilstellung des Ventilelements hinterlegt sind. Der ermittelte Durchflusswert wird anschließend mit einem vorgebbaren Fluidvolumenstrom oder Fluidmassenstrom für das druckbeaufschlagte Fluids verknüpft, um einen Leitwert zu bilden. Dieser Leitwert wird dazu benötigt, eine Betätigungsenergie für die Betätigungseinrichtung, die für die Betätigung des Ventilelements ausgebildet ist, zu ermitteln. Anschließend erfolgt die Bereitstellung der ermittelten Betätigungsenergie an die Betätigungseinrichtung zur Einstellung des vorgebbaren Fluidvolumenstroms oder Fluidmassenstroms.

Vorzugsweise ist vorgesehen, das vorstehend näher beschriebenen Verfahren zyklisch zu wiederholen, um hierüber zu einer Regelung des Fluidvolumenstroms oder Fluidmassenstroms für den Druckluftverbraucher zu gelangen.

Bei dieser Vorgehensweise wird die Ventileinrichtung in der Art eines Durchflussregelventils betrieben, wobei im Unterschied zu einem Durchflussregelventil auf einen aufwändigen und kostenintensiven Massenstromsensor verzichtet werden kann, da die gesamte Ermittlung des Fluidvolumenstroms oder Fluidmassenstroms durch die Ventileinrichtung auf Basis der Druckwerte erfolgt, die von den Drucksensoren am oder im Fluidkanal bereitgestellt werden.

Erfindungsgemäß ist es vorgesehen, wenn der Durchflusswert aus der Durchflussfunktion ermittelt wird, die in Beziehung zu einem Quotienten des ersten Fluiddrucks und des zweiten Fluiddrucks gesetzt wird.

Vorteilhafte Weiterbildungen der Erfindung sind Gegenstand der Unteransprüche. 1

Zweckmäßig ist es, dass die Betätigungsenergie anhand des Leitwerts und einer, insbesondere experimentell ermittelten, Ventilkennlinie ermittelt wird. Das Druckverhältnis über dem Ventilelement, das als Quotient des ersten Fluiddrucks und des zweiten Fluiddrucks ermittelt werden kann, ist diejenige Größe, anhand derer unabhängig von einem Niveau des Fluiddrucks im Fluidkanal eine präzise Zuordnung zu Strömungseigenschaften des Ventilelements für ein Fluid, das das Ventilelement durchströmt, geschaffen werden kann. Die Ventilkennlinie stellt einen Zusammenhang zwischen einer Bereitstellung von Energie, insbesondere elektrischer oder fluidischer Energie, an das Ventilelement und einer daraus resultierenden Funktionsstellung für das Ventilelement her. Bevorzugt ist vorgesehen, die Ventilkennlinie in Beziehung zu dem ermittelten Leitwert zu setzen, um daraus die zur Erzielung einer angestrebten Funktionsstellung des Ventilelements notwendige Energie für die Betätigungseinrichtung ermitteln zu können.

Bevorzugt ist vorgesehen, dass zwei unabhängig voneinander ansteuerbare Ventilanordnungen vorgesehen sind, deren jeweilige zweite Abschnitte der jeweiligen Fluidkanäle zu einem gemeinsamen Ausgangsanschluss verbunden sind und deren Eingangsanschlüsse mit unterschiedlichen Fluidquellen oder Fluidsenken verbunden sind, wobei eine wahlweise Ansteuerung einer der beiden Ventilanordnungen in Abhängigkeit von einer Druckdifferenz zwischen dem jeweiligen Eingangsanschluss und dem gemeinsamen Ausgangsanschluss und dem vorgebbaren Fluidvolumenstrom oder Fluidmassenstrom erfolgt. Mit einer derartigen Vorgehensweise kann ein Druckluftverbraucher wechselweise mit unterschiedlichen Fluidquellen oder Fluidsenken verbunden werden, wobei stets ein Fluidvolumenstrom oder Fluidmassenstrom vorgegebenen werden kann, der im Zuge der Verfahrensdurchführung durch geeignete Ansteuerung jeweils einer der beiden Ventilanordnungen beibehalten wird. Dabei kann der Fluidvolumenstrom oder Fluidmassenstrom beispielhaft über eine vorgebbare Zeitdauer konstant sein oder einem vorgegebenen Profil folgen, um beispielhaft eine konstante Bewegung eines als Druckluftaktor ausgebildeten Druckluftverbrauchers oder eine vorgegebene variable Bewegung des Druckluftverbrauchers herbeizuführen. Beispielhaft kann die Druckluftquelle als lokaler Druckluftkompressor oder zentrales Druckluftnetz ausgebildet sein. Bei der Druckluftsenke kann es sich beispielsweise um einen Druckluftauslass in eine Umgebung der Ventilanordnung handeln, der insbesondere mit einem Schalldämpfer ausgerüstet ist.

Bei einer Weiterbildung der Erfindung ist vorgesehen, dass der Druckluftverbraucher zwei fluidisch getrennte, kinematisch gekoppelte Arbeitsräume aufweist und jedem der Arbeitsräume zwei unabhängig voneinander ansteuerbare Ventilanordnungen zugeordnet sind, deren jeweilige zweite Abschnitte der jeweiligen Fluidkanäle zu einem gemeinsamen Ausgangsanschluss verbunden sind und deren jeweilige Eingangsanschlüsse mit unterschiedlichen Fluidquellen oder Fluidsenken verbunden sind, wobei eine synchrone Druckluftversorgung der beiden Arbeitsräume mit vorgebbaren Fluidvolumenströmen durch wahlweise Ansteuerung der jeweiligen Ventilanordnungen erfolgt. Bei einem derartigen Druckluftverbraucher, der insbesondere als Pneumatikzylinder oder pneumatischer Schwenkantrieb ausgebildet sein kann, werden zwei Arbeitsräume von einer beweglichen Wand, insbesondere einem Arbeitskolben, fluidisch abdichtend voneinander getrennt und sind aufgrund der Beweglichkeit der Wand größenvariabel. Da eine Bewegung der Wand zeitgleich zu einer Vergrößerung des einen Arbeitsraums und zu einer Verkleinerung des anderen Arbeitsraums führt, kann auch von einer kinematischen Kopplung der beiden Arbeitsräume gesprochen werden, wobei die bewegliche Wand das kinematische Koppelglied bildet. Für eine Vielzahl von Bewegungsaufgaben ist es vorteilhaft, wenn in beiden Arbeitsräumen eine synchrone Druckluftversorgung vorgenommen wird, wobei unter dem Begriff der Druckluftversorgung sowohl ein Zustrom von Druckluft in den Arbeitsraum als auch ein Abstrom von Druckluft aus dem Arbeitsraum verstanden wird. Bei der Durchführung des erfindungsgemäßen Verfahrens sind synchrone Fluidvolumenströme für beide Arbeitsräume des Druckluftverbrauchers vorgesehen. Beispielhaft findet in einem der beiden Arbeitsräume ein Zustrom von Druckluft statt, während im anderen Arbeitsraum ein Abstrom von Druckluft vorgesehen ist. Hierdurch wird die bewegliche Wand zwischen den beiden Arbeitsräumen mit einer vorgebbaren Bewegungsgeschwindigkeit bewegt.

In vorteilhafter Ausgestaltung der Erfindung ist vorgesehen, dass ein erster Fluidvolumenstrom oder Fluidmassenstrom für einen ersten Arbeitsraum des Druckluftverbrauchers und ein zweiter Fluidvolumenstrom oder Fluidmassenstrom für einen zweiten Arbeitsraum des Druckluftverbrauchers zur Erzielung eines Bewegungsprofils für den angeschlossenen Druckluftverbraucher vorgegeben wird und/oder dass ein erstes Druckverlaufsprofil für den ersten Arbeitsraum und ein zweites Druckverlaufsprofil für den zweiten Arbeitsraum vorgegeben wird. Durch Vorgabe der beiden Fluidvolumenströme für die beiden Arbeitsräume des Druckluftverbrauchers können präzise Vorgaben für die Bewegung der Wand zwischen den beiden Arbeitsräumen gemacht werden. Dies gilt insbesondere dann, wenn während der Bewegung der Wand stets ein konstantes Verhältnis zwischen dem ersten Fluidvolumenstrom oder Fluidmassenstrom und dem zweiten Fluidvolumenstrom oder Fluidmassenstrom vorliegt. Besonders vorteilhaft ist es, wenn die Bewegung der Wand anhand eines vorgegebenen Druckverlaufsprofils beeinflusst wird, wobei sich die Drücke in den beiden Arbeitsräumen aus den bereitgestellten Fluidvolumenströmen und der Bewegung der Wand ergeben.

Die Aufgabe der Erfindung wird für eine Ventileinrichtung der eingangs genannten Art, die zum Betreiben eines Druckluftverbrauchers ausgebildet ist, mit den Merkmalen des Anspruchs 6 gelöst. Hierbei umfasst die Ventileinrichtung, bei der ein Fluidkanal zwischen einem Eingangsanschluss für eine fluidisch kommunizierende Verbindung mit einer Fluidquelle oder Fluidsenke und einem Ausganganschluss für eine fluidisch kommunizierende Verbindung mit einem Druckluftverbraucher ausgebildet ist, sowie ein Ventilelement, das für eine Beeinflussung eines Querschnitts des Fluidkanals beweglich im Fluidkanal angeordnet ist und dem eine Betätigungseinrichtung zur Veränderung einer Funktionsposition zugeordnet ist, und eine Verarbeitungseinrichtung für eine Bereitstellung von Betätigungsenergie an die Betätigungseinrichtung, wobei einem ersten Abschnitt des Fluidkanals zwischen dem Eingangsanschluss und dem Ventilelement ein erster Drucksensor zugeordnet ist und wobei einem zweiten Abschnitt des Fluidkanals zwischen dem Ventilelement und dem Ausganganschluss ein zweiter Drucksensor zugeordnet ist, wobei die Verarbeitungseinrichtung für eine Durchführung eines Verfahrens nach Anspruch 1 oder 2 ausgebildet ist.

Bei einer Weiterbildung der Ventileinrichtung ist vorgesehen, dass zwei unabhängig voneinander ansteuerbare Ventilanordnungen vorgesehen sind, deren jeweilige zweite Abschnitte der jeweiligen Fluidkanäle zu einem gemeinsamen Ausgangsanschluss verbunden sind und deren Eingangsanschlüsse mit unterschiedlichen Fluidquellen oder Fluidsenken verbunden sind, und dass die Verarbeitungseinrichtung für eine Durchführung eines Verfahrens nach Anspruch 3 ausgebildet ist.

In weiterer Ausgestaltung der Ventileinrichtung ist vorgesehen, dass die Verarbeitungseinrichtung mit zwei Paaren von jeweils zwei unabhängig voneinander ansteuerbaren Ventilanordnungen verbunden ist, wobei die zweiten Abschnitte der jeweiligen Fluidkanäle jeweils paarweise zu einem gemeinsamen Ausgangsanschluss verbunden sind und wobei ein erster Eingangsanschluss jedes Paars mit einer Fluidquelle und ein zweiter Eingangsanschluss jedes Paars mit einer Fluidsenke verbunden ist, dadurch gekennzeichnet, dass die Verarbeitungseinrichtung für eine synchrone Druckluftversorgung der beiden Arbeitsräume mit vorgebbaren Fluidvolumenströmen durch wahlweise Ansteuerung der jeweiligen Ventilanordnungen ausgebildet ist.

Vorzugsweise ist die Ventilanordnung als Proportionalventil, insbesondere als fluidisch vorgesteuertes Proportionalventil, ausgebildet.

Die Aufgabe der Erfindung wird durch einen Datenträger mit einem Computerprogramm, das zur Speicherung in einer Verarbeitungseinrichtung einer Ventileinrichtung ausgebildet ist, gelöst, wobei das Computerprogramm bei Verarbeitung in einem Prozessor der Verarbeitungseinrichtung ein Verfahren nach einem der Ansprüche 1 bis 5 bewirkt. Dabei kann es sich bei dem Datenträger portables Trägermedium wie beispielsweise eine CD, eine DVD oder einen USB-Speicher handeln. Alternativ kann der Datenträger als Laufwerk oder Festkörperspeicher eines Datenservers ausgebildet sein, in dem eine Vielzahl von unterschiedlichen Daten abgespeichert sind, auf die über einen Fernzugriff von der Verarbeitungseinrichtung zugegriffen werden kann, insbesondere auf eine Datenwolke/Cloud.

Vorteilhafte Ausführungsformen der Erfindung sind in der Zeichnung dargestellt. Hierbei zeigt:
- Figur 1: eine schematische Darstellung einer ersten Ausführungsform eines fluidischen Systems mit einer Ventileinrichtung und einem Druckluftverbraucher, der zwei kinematisch miteinander gekoppelte Arbeitsräume aufweist,
- Figur 2: eine schematische Darstellung einer zweiten Ausführungsform eines fluidischen Systems mit einer Ventileinrichtung, die ein Ventilelement umfasst, und einem Druckluftverbraucher, der einen Arbeitsraum aufweist, und
- Figur 3: eine schematische Darstellung einer dritten Ausführungsform eines fluidischen Systems mit einer Ventileinrichtung, die zwei Ventilelemente umfasst, und einem Druckluftverbraucher, der einen Arbeitsraum aufweist.

Ein in der Figur 1 gezeigtes fluidisches System 1 ist rein exemplarisch zur Bereitstellung einer Linearbewegung ausgebildet und umfasst hierzu eine Ventileinrichtung 2 und einen Druckluftverbraucher 3. Beispielhaft ist die Ventileinrichtung 2 als pneumatische Vollbrückenschaltung mit insgesamt vier jeweils als 2/2-Wege-Proportionalventile ausgebildeten Ventilelementen 4, 5, 6 und 7 verwirklicht, wobei jedes der Ventilelemente 4, 5, 6 und 7 rein exemplarisch als Magnetventil mit einem Magnetantrieb 8, 9, 10 und 11 als Betätigungseinrichtung ausgebildet ist. Bei einer alternativen, nicht näher dargestellten Ausführungsform kann die Betätigungseinrichtung auch als Piezoantrieb oder magnetostriktiver oder anderweitig geeigneter Antrieb ausgebildet sein.

Jedes der Ventilelemente 4, 5, 6 und 7 kann bei geeigneter Beaufschlagung der zugeordneten Magnetantriebe 8, 9, 10 und 11 mit elektrischer Energie zwischen zwei Funktionsstellungen, insbesondere einer Sperrstellung und einer Öffnungsstellung, umgeschaltet werden. Hierzu sind die Magnetantriebe 8, 9, 10 und 11 über Steuerleitungen 15, 16, 17 und 18 mit einer Verarbeitungseinrichtung 19 elektrisch verbunden, die einen Bestandteil der Ventileinrichtung 2 bildet und beispielhaft einen Mikroprozessor oder Mikrocontroller umfasst.

Jedes der Ventilelemente 4, 5, 6 und 7 ist über zugeordnete Fluidleitungen 20 bis 27 mit fluidischen Knotenpunkten 28 bis 31 verbunden und bildet mit den jeweils paarweise zugeordneten Fluidleitungen 20 bis 27 jeweils eine nicht näher bezeichnete Ventilanordnung. Dabei werden die Fluidleitungen 20 bis 23 jeweils als erster Abschnitt eines Fluidkanals des jeweiligen Ventilelements 4, 5, 6 und 7 bezeichnet. Die Fluidleitungen 24 bis 27 werden hingegen als zweite Abschnitte eines Fluidkanals des jeweiligen Ventilelements 4, 5, 6 und 7 bezeichnet. Dabei münden die Fluidleitungen 20 und 21 gemeinsam an einem fluidischen Knotenpunkt 28 aus, die Fluidleitungen 22 und 23 münden gemeinsam an dem fluidischen Knotenpunkt 30 aus, die Fluidleitungen 24 und 25 münden gemeinsam an dem fluidischen Knotenpunkt 29 aus und die Fluidleitungen 26 und 27 münden gemeinsam an dem fluidischen Knotenpunkt 31 aus.

Rein exemplarisch ist der fluidische Knotenpunkt 28 über eine Versorgungsleitung 36 mit einer Fluidquelle 32 verbunden, während der fluidische Knotenpunkt 30 über eine Abluftleitung 37 mit einem Fluidauslass verbunden ist, dem ein Schalldämpfer 33 zugeordnet ist. Der fluidische Knotenpunkt 29 bildet einen ersten Arbeitsanschluss der Ventileinrichtung 2 und ist über eine erste Anschlussleitung 38 mit einem Fluidanschluss 39 des Druckluftverbrauchers 3 verbunden, während der fluidische Knotenpunkt 31 einen zweiten Arbeitsanschluss der Ventileinrichtung 2 bildet und über eine zweite Anschlussleitung 40 mit einem Fluidanschluss 41 des Druckluftverbrauchers 3 verbunden ist.

Rein exemplarisch ist vorgesehen, dass der Versorgungsleitung 36, der Abluftleitung 37, der ersten Anschlussleitung 38 sowie der zweiten Anschlussleitung 40 jeweils ein Drucksensor 42 bis 45 zugeordnet ist, der jeweils für eine Erfassung des jeweiligen Fluiddrucks in der zugeordneten Leitung 36, 37, 38 und 40 sowie für eine Bereitstellung eines druckabhängigen Sensorsignals über eine jeweils zugeordnete Sensorleitung 46 bis 49 an die Verarbeitungseinrichtung 19 ausgebildet ist. Bei einer nicht näher dargestellten Ausführungsform ist wenigstens einer der Drucksensoren in einem Gehäuse für die Ventileinrichtung oder außerhalb eines solchen Gehäuses angeordnet.

Der Druckluftverbraucher 3 ist rein exemplarisch als doppeltwirkender Pneumatikzylinder ausgebildet, bei dem ein auch als bewegliche Wand bezeichneter Arbeitskolben 50 linearbeweglich in einer Zylinderausnehmung 51 eines Zylindergehäuses 52 aufgenommen ist und dadurch einen ersten größenvariablen Arbeitsraum 53 von einem zweiten größenvariable Arbeitsraum 54 trennt. Beispielhaft ist der Arbeitskolben 50 mit einer Kolbenstange 55 verbunden, die das Zylindergehäuse 52 stirnseitig durchsetzt und zusammen mit dem Arbeitskolben 50 längs eines geradlinigen Bewegungswegs 56 relativ zum Zylindergehäuse 52 verschoben werden kann.

Rein exemplarisch soll nachstehend beschrieben werden, welche Schritte in dem fluidischen System 1 durchzuführen sind, um eine Bewegung des Arbeitskolbens 50 mit der gekoppelten Kolbenstange 55 gemäß einem vorgebbaren Bewegungsprofil zu bewirken. Beispielhaft soll der Arbeitskolben 50 ausgehend von der Position gemäß der Darstellung der Figur 1 so bewegt werden, dass eine Stirnseite des Arbeitskolbens 50 in Anlage zu einer gegenüberliegend angeordneten Innenoberfläche 58 des Zylindergehäuses 52 kommt. Beispielhaft ist das vorgebbare Bewegungsprofil derart ausgebildet, das zunächst eine gleichförmige Beschleunigung des Arbeitskolbens 50 bis auf eine vorgebbare Zielgeschwindigkeit, anschließend eine gleichförmige Bewegung des Arbeitskolbens unter Beibehaltung der Zielgeschwindigkeit und zum Schluss eine Abbremsung des Arbeitskolbens 50 bis auf eine verschwindende Geschwindigkeit erfolgt.

Für die geplante Bewegung des Arbeitskolbens 50 ist eine Zufuhr von druckbeaufschlagtem Fluid an den Arbeitsraum 54 erforderlich, während eine Abfuhr von Fluid aus dem Arbeitsraum 53 vorgesehen werden muss. Um das gewünschte Bewegungsprofil erzielen zu können, ist die Bereitstellung von vorgebbaren Fluidvolumenströmen zweckmäßig, da hierüber die Bewegungsgeschwindigkeit für den Arbeitskolben präzise eingestellt werden kann. Dementsprechend ist beispielhaft eine Ansteuerung des Ventilelements 4 sowie des Ventilelements 6 vorzusehen, wobei über das Ventilelement 4 eine fluidisch kommunizierende Verbindung zwischen der Fluidquelle 32, dem fluidischen Knotenpunkt 29 und dem zweiten Fluidanschluss 39 hergestellt wird und wobei über das Ventilelement 6 eine fluidisch kommunizierende Verbindung zwischen dem ersten Fluidanschluss 41, dem fluidischen Knotenpunkt 31 und dem Fluidauslass mit zugeordneten Schalldämpfer 33 hergestellt wird.

Um die Bewegung des Arbeitskolbens 50 gemäß dem vorstehend geschilderten Bewegungsprofil durchführen zu können, ermittelt die Verarbeitungseinrichtung 19 zunächst die Sensorsignale der Drucksensoren 42 bis 45, um Druckverhältnisse über den beiden Ventilelementen 4 und 6 berechnen zu können. Anhand dieser Druckverhältnisse kann in einem nachfolgenden Schritt in der Verarbeitungseinrichtung 19 für jedes der Ventilelemente 4 und 6 ein Durchflusswert für das jeweilige Ventilelement 4, 6 aus den beiden Fluiddrücken und einer Durchflussfunktion ermittelt werden. Anschließend erfolgt eine Verknüpfung des jeweils ermittelten Durchflusswerts mit einem vorgebbaren Fluidvolumenstrom oder Fluidmassenstrom, der dem jeweiligen Arbeitsraum 53, 54 zur Verfügung gestellt werden soll, um die gewünschte Bewegung des Arbeitskolbens 50 gemäß dem Bewegungsprofil zu erzielen. Das Ergebnis dieser Verknüpfung wird als Leitwert bezeichnet und wird zur Ermittlung einer benötigten Betätigungsenergie für den jeweiligen Magnetantrieb 8, 10 benötigt. Die Betätigungsenergie wird für jeden der Magnetantriebe 8, 10 durch Verknüpfung des Leitwerts mit einer, insbesondere experimentell ermittelten, Ventilkennlinie ermittelt. Anschließend wird die Betätigungsenergie an die jeweiligen Magnetantriebe 8, 10 bereitgestellt und führt dort zu einer Bewegung der jeweiligen, nicht näher bezeichneten Ventilschieber der jeweiligen Ventilelemente 4, 6 und somit zur einer Freigabe einer fluidisch kommunizierenden Verbindung zwischen den jeweiligen fluidischen Knotenpunkten 28 und 29 bzw. 31 und 30.

Durch die Ansteuerung der jeweiligen Ventilelemente der 4, 6 stellt sich jeweils ein Fluidvolumenstrom oder Fluidmassenstrom zwischen der Fluidquelle 32 und dem Arbeitsraum 54 sowie zwischen dem Arbeitsraum 53 und dem Schalldämpfer 33 ein, der mit einer Änderung der Drücke in den jeweiligen Fluidleitungen 20 bis 27 einhergeht. Durch zyklisch wiederkehrende Bestimmung der Sensorsignale der Drucksensoren 42 bis 45 sowie die nachfolgende Verarbeitung der Druckverhältnisse gemäß der vorstehenden Vorgehensweise kann die Verarbeitungseinrichtung 19 die Fluidvolumenströme für die beiden Arbeitsräume 53, 54 des Druckluftverbrauchers 3 so einstellen, dass das gewünschte Bewegungsprofil für den Arbeitskolben 50 eingehalten wird.

Die in den Figuren 2 und 3 dargestellten Ausführungsformen von fluidischen Systemen 61 und 91 unterscheiden sich von dem fluidischen System 1 gemäß der Figur 1 dadurch, dass der Druckluftverbraucher 63 rein exemplarisch als einfachwirkender Pneumatikzylinder ausgebildet ist, so dass in dem jeweiligen Zylindergehäuse 64 jeweils nur ein Arbeitsraum 65 ausgebildet ist.

Bei der Ausführungsform gemäß der Figur 2 ist die Ventileinrichtung 62 beispielhaft als proportionales 3/3-Wegeventil ausgebildet, bei dem in der dargestellten Schaltstellung, die auch als Ruhestellung oder Neutralstellung bezeichnet werden kann, fluidisch kommunizierende Verbindungen zwischen einer Fluidquelle 66, einem Arbeitsanschluss 67 sowie einem Fluidauslass 68 mit Schalldämpfer gesperrt sind. Der Ventilschieber 69 der Ventileinrichtung 62 kann mit Hilfe der zugeordneten Magnetantriebe 70, 71 in zwei unterschiedliche Funktionsstellungen gebracht werden. In der ersten Funktionsstellung wird eine fluidisch kommunizierende Verbindung zwischen der Fluidquelle 66 und dem Arbeitsraum 65 hergestellt. In der zweiten Funktionsstellung wird eine fluidisch kommunizierende Verbindung zwischen dem Arbeitsraum 65 und dem Fluidauslass 68 hergestellt. Die Verarbeitungseinrichtung 72 ist in gleicher Weise wie die Verarbeitungseinrichtung 19 gemäß der Figur 1 ausgebildet und ermöglicht somit anhand von Sensorsignalen der Drucksensoren 73, 74, 75 eine Bereitstellung von vorgebbaren Fluidvolumenströmen in den Arbeitsraum 65 und aus dem Arbeitsraum 65.

Bei der Ausführungsform gemäß der Figur 3 sind die Ventileinrichtungen 92 jeweils als proportionale 2/2-Wegeventile 100, 101 mit Ventilschiebern 99 als Ventilelementen ausgebildet und können individuell von der zugeordneten Verarbeitungseinrichtung 102 angesteuert werden, um eine wahlweise Bereitstellung von druckbeaufschlagtem Fluid von der Fluidquelle 66 in den Arbeitsraum 65 oder aus dem Arbeitsraum 65 zum Fluidauslass 68 zu gewährleisten. Die Verarbeitungseinrichtung 102 ist in gleicher Weise wie die Verarbeitungseinrichtung 19 gemäß der Figur 1 ausgebildet und ermöglicht somit anhand von Sensorsignalen der Drucksensoren 103, 104, 105 eine Bereitstellung von vorgebbaren Fluidströmen in den Arbeitsraum 65 und aus dem Arbeitsraum 65.

## Patentansprüche

1. Verfahren zum Betreiben einer Ventileinrichtung (2; 62; 92) zur Druckluftversorgung eines Druckluftverbrauchers (3; 63), mit den Schritten: Ermitteln eines ersten Fluiddrucks in einem ersten Abschnitt (20, 21, 22, 23) eines Fluidkanals der Ventilanordnung (2; 62; 92), der sich zwischen einem Eingangsanschluss (28, 30) für eine fluidisch kommunizierende Verbindung mit einer Fluidquelle (32; 66) oder Fluidsenke (33; 68) und einem Ventilelement (4, 5, 6, 7; 69; 99) erstreckt, Ermitteln eines zweiten Fluiddrucks in einem zweiten Abschnitt (24, 25, 26, 27) des Fluidkanals der Ventilanordnung (2; 62; 92), der sich zwischen dem Ventilelement (4, 5, 6, 7; 69; 99) und einem Ausgangsanschluss (29, 31) für eine fluidisch kommunizierende Verbindung mit einem Druckluftverbraucher (3; 63) erstreckt, Ermitteln eines Durchflusswerts für das Ventilelement (4, 5, 6, 7; 69; 99) aus den beiden Fluiddrücken und einer Durchflussfunktion, Verknüpfen des Durchflusswerts mit einem vorgebbaren Fluidvolumenstrom oder Fluidmassenstrom für das druckbeaufschlagte Fluid, der zur Durchströmung des Fluidkanals (20 bis 27) vorgesehen ist, zu einem Leitwert und Ermittlung einer benötigten Betätigungsenergie für eine Betätigungseinrichtung (8, 9, 10, 11; 70, 71; 100, 101), die für eine Betätigung des Ventilelements (4, 5, 6, 7; 69; 99) ausgebildet ist, und Bereitstellen der Betätigungsenergie an die Betätigungseinrichtung (8, 9, 10, 11; 70, 71; 100, 101) zur Einstellung des vorgebbaren Fluidvolumenstroms oder Fluidmassenstrom, **dadurch gekennzeichnet, dass** der Durchflusswert aus der Durchflussfunktion ermittelt wird, die in Beziehung zu einem Quotienten des ersten Fluiddrucks und des zweiten Fluiddrucks gesetzt wird.

2. Verfahren nach Anspruch 1, **dadurch gekennzeichnet, dass** die Betätigungsenergie anhand des Leitwerts und einer, insbesondere experimentell ermittelten, Ventilkennlinie ermittelt wird.

3. Verfahren nach Anspruch 1 oder 2, **dadurch gekennzeichnet, dass** zwei unabhängig voneinander ansteuerbare Ventilanordnungen (2; 62; 92) vorgesehen sind, deren jeweilige zweite Abschnitte (24, 25, 26, 27) der jeweiligen Fluidkanäle zu einem gemeinsamen Ausgangsanschluss (29, 31) verbunden sind und deren Eingangsanschlüsse (28, 30) mit unterschiedlichen Fluidquellen (32) oder Fluidsenken (33) verbunden sind, **dadurch gekennzeichnet, dass** eine wahlweise Ansteuerung einer der beiden Ventilanordnungen (2; 62; 92) in Abhängigkeit von einer Druckdifferenz zwischen dem jeweiligen Eingangsanschluss (28, 30) und dem gemeinsamen Ausgangsanschluss (29, 31) und dem vorgebbaren Fluidvolumenstrom oder Fluidmassenstrom erfolgt.

4. Verfahren nach Anspruch 3, **dadurch gekennzeichnet, dass** der Druckluftverbraucher (3) zwei fluidisch getrennte, kinematisch gekoppelte Arbeitsräume (53, 54) aufweist und jedem der Arbeitsräume (53, 54) zwei unabhängig voneinander ansteuerbare Ventilanordnungen (2; 62; 92) zugeordnet sind, deren jeweilige zweite Abschnitte (24, 25, 26, 27) der jeweiligen Fluidkanäle zu einem gemeinsamen Ausgangsanschluss (29, 31) verbunden sind und deren jeweilige Eingangsanschlüsse (28, 30) mit unterschiedlichen Fluidquellen (32) oder Fluidsenken (33) verbunden sind, **dadurch gekennzeichnet, dass** eine synchrone Druckluftversorgung der beiden Arbeitsräume (53, 54) mit vorgebbaren Fluidvolumenströmen durch wahlweise Ansteuerung der jeweiligen Ventilanordnungen (2; 62; 92) erfolgt.

5. Verfahren nach Anspruch 4, **dadurch gekennzeichnet, dass** ein erster Fluidvolumenstrom oder Fluidmassenstrom für einen ersten Arbeitsraum (53) des Druckluftverbrauchers (3) und ein zweiter Fluidvolumenstrom oder Fluidmassenstrom für einen zweiten Arbeitsraum (54) des Druckluftverbrauchers (3) zur Erzielung eines Bewegungsprofils für den angeschlossenen Druckluftverbraucher (3) vorgegeben wird und/oder dass ein erstes Druckverlaufsprofil für den ersten Arbeitsraum (53) und ein zweites Druckverlaufsprofil für den zweiten Arbeitsraum (54) vorgegeben wird.

6. Ventileinrichtung zum Betreiben eines Druckluftverbrauchers, mit einer Ventilanordnung, bei der ein Fluidkanal zwischen einem Eingangsanschluss (28, 30) für eine fluidisch kommunizierende Verbindung mit einer Fluidquelle (32) oder Fluidsenke (33) und einem Ausganganschluss (29, 31) für eine fluidisch kommunizierende Verbindung mit einem Druckluftverbraucher (3) ausgebildet ist, sowie mit einem Ventilelement (4, 5, 6, 7; 69; 99), das für eine Beeinflussung eines Querschnitts des Fluidkanals beweglich im Fluidkanal angeordnet ist und dem eine Betätigungseinrichtung (8, 9, 10, 11; 70, 71; 100, 101) zur Veränderung einer Funktionsposition zugeordnet ist, sowie mit einer Verarbeitungseinrichtung (19) für eine Bereitstellung von Betätigungsenergie an die Betätigungseinrichtung (8, 9, 10, 11; 70, 71; 100, 101), wobei einem ersten Abschnitt (20, 21, 22, 23) des Fluidkanals zwischen dem Eingangsanschluss (28, 30) und dem Ventilelement (4, 5, 6, 7; 69; 99) ein erster Drucksensor (43, 44) zugeordnet ist und wobei einem zweiten Abschnitt (24, 25, 26, 27) des Fluidkanals zwischen dem Ventilelement (4, 5, 6, 7; 69; 99) und dem Ausganganschluss (29, 31) ein zweiter Drucksensor (42, 45) zugeordnet ist, **dadurch gekennzeichnet, dass** die Verarbeitungseinrichtung (19) für eine Durchführung eines Verfahrens nach Anspruch 1 oder 2 ausgebildet ist.

7. Ventileinrichtung nach Anspruch 6, **dadurch gekennzeichnet, dass** zwei unabhängig voneinander ansteuerbare Ventilanordnungen vorgesehen sind, deren jeweilige zweite Abschnitte (24, 25, 26, 27)der jeweiligen Fluidkanäle zu einem gemeinsamen Ausgangsanschluss (29, 31) verbunden sind und deren Eingangsanschlüsse (28, 30) mit unterschiedlichen Fluidquellen (32) oder Fluidsenken (33) verbunden sind, und dass die Verarbeitungseinrichtung (19) für eine Durchführung eines Verfahrens nach Anspruch 3 ausgebildet ist.

8. Ventileinrichtung nach Anspruch 6, **dadurch gekennzeichnet, dass** die Verarbeitungseinrichtung (19) mit zwei Paaren von jeweils zwei unabhängig voneinander ansteuerbaren Ventilanordnungen verbunden ist, wobei die zweiten Abschnitte (24, 25, 26, 27) der jeweiligen Fluidkanäle jeweils paarweise zu einem gemeinsamen Ausgangsanschluss (29, 31) verbunden sind und wobei ein erster Eingangsanschluss (28) jedes Paars mit einer Fluidquelle (32) und ein zweiter Eingangsanschluss (30) jedes Paars mit einer Fluidsenke (33) verbunden ist, **dadurch gekennzeichnet, dass** die Verarbeitungseinrichtung (19) für eine synchrone Druckluftversorgung der beiden Arbeitsräume (53, 54) mit vorgebbaren Fluidvolumenströmen durch wahlweise Ansteuerung der jeweiligen Ventilanordnungen ausgebildet ist.

9. Ventileinrichtung nach Anspruch 7, **dadurch gekennzeichnet, dass** die Ventilanordnung als Proportionalventil, insbesondere als fluidisch vorgesteuertes Proportionalventil, ausgebildet ist.

10. Datenträger mit einem Computerprogramm, das zur Speicherung in einer Verarbeitungseinrichtung einer Ventileinrichtung ausgebildet ist und das bei Verarbeitung in einem Prozessor der Verarbeitungseinrichtung (19) ein Verfahren nach einem der Ansprüche 1 bis 5 bewirkt.

## Claims

1. Method for operating a valve device (2; 62; 92) for supplying compressed air to compressed air consumer (3; 63), the method comprising the steps of: determination of a first fluid pressure in a first section (20, 21, 22, 23) of a fluid passage of the valve assembly (2; 62; 92), which extends between an inlet port (28, 30) which is provided for a fluidically communicating connection to a fluid source (32; 66) or a fluid sink (33; 68), and a valve element (4, 5, 6, 7; 69; 99), determination of a second fluid pressure in a second section (24, 25, 26, 27) of the fluid passage of the valve assembly (2; 62; 92), which extends between the valve element (4, 5, 6, 7; 69; 99) and an outlet port (29, 31) which is provided for a fluidically communicating connection to a compressed air consumer (3; 63), determination of a flow value for the valve element (4, 5, 6, 7; 69; 99) from the two fluid pressures and of a flow function, relating of the flow value with a presettable volumetric fluid flow rate or mass fluid flow rate for the pressurised fluid, which flow rate is provided for flow through the fluid passage (20 to 27), to a guide value and the determination of a required actuating energy for an actuating device (8, 9, 10, 11; 70, 71; 100, 101) which is designed for an actuation of the valve element (4, 5, 6, 7; 69; 99), provision of the actuating energy to the actuating device (8, 9, 10, 11; 70, 71; 100, 101) for adjusting the presettable volumetric fluid flow rate or mass fluid flow rate, **characterised in that** the flow value is determined from the flow function set in relation to a quotient of the first fluid pressure and the second fluid pressure.

2. Method according to claim 1, **characterised in that** the actuating energy is determined on the basis of the guide value and of a, in particular experimentally determined, valve characteristic.

3. Method according to claim 1 or 2, **characterised in that** two independently controllable valve assemblies (2; 62; 92) are provided, their respective second sections (24, 25, 26, 27) of the respective fluid passages being connected to a common outlet port (29, 31) and their inlet ports (28, 30) being connected to different fluid sources (32) or fluid sinks (33), wherein one of the two valve assemblies (2; 62; 92) is selectively controlled as a function of a pressure differential between the respective inlet port (28, 30) and the common outlet port (29, 31) and of the presettable volumetric fluid flow rate or mass fluid flow rate.

4. Method according to claim 3, **characterised in that** the compressed air consumer (3) has two fluidically separated, kinematically coupled operating chambers (53, 54) and that each of the operating chambers (53, 54) is assigned two independently controllable valve assemblies (2; 62; 92), their respective second sections (24, 25, 26, 27) of the respective fluid passages being connected to a common outlet port (29, 31) and their respective inlet ports (28, 30) being connected to different fluid sources (32) or fluid sinks (33), **characterised in that** the two operating chambers (53, 54) are synchronously supplied with compressed air with presettable volumetric fluid flow rates by selective control of the respective valve assemblies (2; 62; 92).

5. Method according to claim 4, **characterised in that** a first volumetric fluid flow rate or mass fluid flow rate is preset for a first operating chamber (53) of the compressed air consumer (3) and a second volumetric fluid flow rate or mass fluid flow rate is preset for a second operating chamber (54) of the compressed air consumer (3) in order to obtain a movement profile for the connected compressed air consumer (3), and/or that a first pressure pattern profile is preset for the first operating chamber (53) and a second pressure pattern profile is preset for the second operating chamber (54).

6. Valve device for operating a compressed air consumer, with a valve assembly in which a fluid passage is formed between an inlet port (28, 30) for a fluidically communicating connection to a fluid source (32) or fluid sink (33) and an outlet port (29, 31) for a fluidically communicating connection to a compressed air consumer (3), and with a valve element (4, 5, 6, 7; 69; 99) which is located movably in the fluid passage for influencing a cross-section of the fluid passage and which is assigned an actuating device (8, 9, 10, 11; 70, 71; 100.101) for changing a functional position, and with a processing device (19) for a provision of actuating energy to the actuating device (8, 9, 10, 11; 70, 71; 100.101), wherein a first pressure sensor (43, 44) is assigned to a first section (20, 21, 22, 23) of the fluid passage between the inlet port (28, 30) and the valve element (4, 5, 6, 7; 69; 99) and a second pressure sensor (42, 45) is assigned to a second section (24, 25, 26, 27) of the fluid passage between the valve element (4, 5, 6, 7; 69; 99) and the output port (29, 31), **characterised in that** the processing device (19) is designed for an execution of a method according to claim 1 or 2.

7. Valve device according to claim 6, **characterised in that** two independently controllable valve assemblies are provided, their respective second sections (24, 25, 26, 27) of the respective fluid passages being connected to a common outlet port (29, 31) and their inlet ports (28, 30) being connected to different fluid sources (32) or fluid sinks (33), and **in that** the processing device (19) is designed for an execution of a method according to claim 3.

8. Valve device according to claim 6, **characterised in that** the processing device (19) is connected to two pairs of two independently controllable valve assemblies each, the second section (24, 25, 26, 27) of each of the respective fluid passages being connected in pairs to a common outlet port (29, 31) and a first inlet port (28) of each pair being connected to a fluid source (42) and a second inlet port (30) of each pair being connected to a fluid sink (33), **characterised in that** the processing device (19) is designed for a synchronous compressed air supply of the two operating chambers (53, 54) with presettable volumetric fluid flow rates by optional control of the respective valve assemblies.

9. Valve device according to claim 7, **characterised in that** the valve device is designed as a proportional valve, in particular as a fluidically pilot-controlled proportional valve.

10. Data storage medium with a computer programme designed for storage in a processing device of a valve device and, if executed in a processor of the processing device (19), inducing a method according to any of claims 1 to 5.

## Revendications

1. Procédé pour faire fonctionner un dispositif à soupape (2 ; 62 ; 92) pour alimenter en air comprimé un consommateur d'air comprimé (3 ; 63), avec les étapes : de détermination d'une première pression de fluide dans un premier tronçon (20, 21, 22, 23) d'un canal de fluide de l'ensemble de soupape (2 ; 62 ; 92), qui s'étend entre un raccord d'entrée (28, 30) pour une communication fluidique avec une source de fluide (32 ; 66) ou un puits de fluide (33 ; 68) et un élément de soupape (4, 5, 6, 7 ; 69 ; 99), de détermination d'une deuxième pression de fluide dans un deuxième tronçon (24, 25, 26, 27) du canal de fluide de l'ensemble de soupape (2 ; 62 ; 92), qui s'étend entre l'élément de soupape (4, 5, 6, 7 ; 69 ; 99) et un raccord de sortie (29, 31) pour une communication fluidique avec un consommateur d'air comprimé (3 ; 63), de détermination d'une valeur de débit pour l'élément de soupape (4, 5, 6, 7 ; 69 ; 99) à partir des deux pressions de fluide et d'une fonction de débit, de combinaison de la valeur de débit à un flux volumique de fluide pouvant être spécifié ou un flux massique de fluide pour le fluide soumis à l'action d'une pression, qui est prévu pour traverser le canal de fluide (20 à 27) en une conductance et de détermination d'une énergie d'actionnement requise pour un dispositif d'actionnement (8, 9, 10, 11 ; 70, 71 ; 100, 101), qui est réalisé pour un actionnement de l'élément de soupape (4, 5, 6, 7 ; 69 ; 99), et de fourniture de l'énergie d'actionnement au dispositif d'actionnement (8, 9, 10, 11 ; 70, 71, ; 100, 101) pour régler le flux volumique de fluide ou le flux massique de fluide pouvant être spécifié, **caractérisé en ce que** la valeur de débit est déterminée à partir de la fonction de débit, qui est mise en relation avec un quotient de la première pression de fluide et de la deuxième pression de fluide.

2. Procédé selon la revendication 1, **caractérisé en ce que** l'énergie d'actionnement est déterminée à l'aide de la conductance et d'une ligne caractéristique de soupape déterminée en particulier de manière expérimentale.

3. Procédé selon la revendication 1 ou 2, **caractérisé en ce que** sont prévus deux ensembles de soupape (2 ; 62 ; 92) pouvant être pilotés indépendamment l'un de l'autre, dont les deuxièmes tronçons (24, 25, 26, 27) des canaux de fluide respectifs sont reliés en un raccord de sortie (29, 31) commun et dont les raccords d'entrée (28, 30) sont reliés à différentes sources de fluide (32) ou différents puits de fluide (33), **caractérisé en ce qu'**un pilotage au choix d'un des deux ensembles de soupape (2 ; 62 ; 92) est effectué en fonction d'une différence de pression entre le raccord d'entrée (28, 30) concerné et le raccord de sortie (29, 31) commun et le flux volumique de fluide ou le flux massique de fluide pouvant être spécifié.

4. Procédé selon la revendication 3, **caractérisé en ce que** le consommateur d'air comprimé (3) présente deux espaces de travail (53, 54) séparés de manière fluidique, couplés de manière cinématique, et sont associés à chacun des espaces de travail (53, 54) deux ensembles de soupape (2 ; 62 ; 92) pouvant être pilotés indépendamment l'un de l'autre, dont les deuxièmes tronçons (24, 25, 26, 27) respectifs des canaux de fluide respectifs sont reliés en un raccord de sortie (29, 31) commun et dont les raccords d'entrée (28, 30) respectifs sont reliés à des sources de fluide (32) ou des puits de fluide (33) différent(e)s, **caractérisé en ce qu'**une alimentation en air comprimé synchrone des deux espaces de travail (53, 54) est effectuée avec des flux volumiques de fluide pouvant être spécifiés par pilotage au choix des ensembles de soupape (2 ; 62 ; 92) respectifs.

5. Procédé selon la revendication 4, **caractérisé en ce qu'**un premier flux volumique de fluide ou flux massique de fluide est spécifié pour un premier espace de travail (53) du consommateur d'air comprimé (3) et un deuxième flux volumique de fluide ou flux massique de fluide est spécifié pour un deuxième espace de travail (54) du consommateur d'air comprimé (3) pour obtenir un profil de déplacement pour le consommateur d'air comprimé (3) raccordé, et/ou qu'un premier profil d'évolution de pression est spécifié pour le premier espace de travail (53) et un deuxième profil d'évolution de pression est spécifié pour le deuxième espace de travail (54).

6. Dispositif à soupape pour faire fonctionner un consommateur d'air comprimé, avec un ensemble de soupape, où un canal de fluide est réalisé entre un raccord d'entrée (28, 30) pour une communication fluidique avec une source de fluide (32) ou un puits de fluide (33) et un raccord de sortie (29, 31) pour une communication fluidique avec un consommateur d'air comprimé (3), ainsi qu'avec un élément de soupape (4, 5, 6, 7 ; 69 ; 99), qui est disposé de manière mobile dans le canal de fluide pour influencer un tronçon transversal du canal de fluide et auquel est associé un dispositif d'actionnement (8, 9, 10, 11 ; 70, 71 ; 100, 101) pour modifier une position de fonction, ainsi qu'avec un dispositif de traitement (19) pour fournir de l'énergie d'actionnement au dispositif d'actionnement (8, 9, 10, 11 ; 70, 71 ; 100, 101), dans lequel un premier capteur de pression (43, 44) est associé à un premier tronçon (20, 21, 22, 23) du canal de fluide entre le raccord d'entrée (28, 30) et l'élément de soupape (4, 5, 6, 7 ; 69 ; 99) et dans lequel un deuxième capteur de pression (42, 45) est associé à un deuxième tronçon (24, 25, 26, 27) du canal de fluide entre l'élément de soupape (4, 5, 6, 7 ; 69 ; 99) et le raccord de sortie (29, 31), **caractérisé en ce que** le dispositif de traitement (19) est réalisé pour mettre en oeuvre un procédé selon la revendication 1 ou 2.

7. Dispositif à soupape selon la revendication 6, **caractérisé en ce que** sont prévus deux ensembles de soupape pouvant être pilotés indépendamment l'un de l'autre, dont les deuxièmes tronçons (24, 25, 26, 27) respectifs des canaux de fluide respectifs sont reliés en un raccord de sortie (29, 31) commun et dont les raccords d'entrée (28, 30) sont reliés à des sources de fluide (32) ou des puits de fluide (33) différent(e)s, et que le dispositif de traitement (19) est réalisé pour une mise en œuvre d'un procédé selon la revendication 3.

8. Dispositif à soupape selon la revendication 6, **caractérisé en ce que** le dispositif de traitement (19) est relié à deux paires de respectivement deux ensembles de soupape pouvant être pilotés indépendamment l'un de l'autre, dans lequel les deuxièmes tronçons (24, 25, 26, 27) des canaux de fluide respectifs sont reliés respectivement par paire en un raccord de sortie (29, 31) commun, et dans lequel un premier raccord d'entrée (28) de chaque paire est relié à une source de fluide (32) et un deuxième raccord d'entrée (30) de chaque paire est relié à un puits de fluide (33), **caractérisé en ce que** le dispositif de traitement (19) est réalisé pour une alimentation en air comprimé synchrone des deux espaces de travail (53, 54) avec des flux volumiques de fluide pouvant être spécifiés en pilotant au choix les ensembles de soupape respectifs.

9. Dispositif à soupape selon la revendication 7, **caractérisé en ce que** l'ensemble de soupape est réalisé en tant que soupape proportionnelle, en particulier en tant que soupape proportionnelle précommandée de manière fluidique.

10. Support de données avec un programme informatique, qui est réalisé pour stocker dans un dispositif de traitement d'un dispositif à soupape et qui entraîne, lors du traitement dans un processeur du dispositif de traitement (19), un procédé selon l'une quelconque des revendications 1 à 5.
